# EUROPÄISCHE PATENTSCHRIFT

(11) **EP 2 171 195 B1**
(45) Veröffentlichungstag und Bekanntmachung des Hinweises auf die Patenterteilung: **05.01.2011**
(21) Anmeldenummer: 08759111.1
(22) Anmeldetag: 09.06.2008
(51) Int. Cl.: E05F 3/12

(54) **REGULIERVENTIL**
CONTROL VALVE
SOUPAPE DE RÉGULATION

(30) Priorität: 29.06.2007 DE 202007009175 U
(43) Veröffentlichungstag der Anmeldung: 07.04.2010
(73) Patentinhaber: DORMA GmbH + Co. KG, 58256 Ennepetal (DE)
(72) Erfinder: MEULENBELD, Jan, 58339 Breckerfeld (DE)
(86) Internationale Anmeldenummer: PCT/EP2008/004578
(87) Internationale Veröffentlichungsnummer: WO 2009/003571

(56) Entgegenhaltungen:
- EP-A- 0 889 190
- EP-A- 0 919 688
- DE-A1- 10 228 872
- DE-B3-102004 039 322
- DE-U1-202007 004 104

## Beschreibung

Die Erfindung betrifft ein Regulierventil, das insbesondere in eine mit einem Innengewinde ausgeführte Bohrung eines hydraulischen Türschließers befestigbar ist, mit einem Grundkörper, an den sich ein Regulierabschnitt anschließt, und einem am Grundkörper befindliches Gewinde, welches in das Innengewinde der Bohrung eines hydraulischen Türschließers eingeschraubt wird, wobei der Grundkörper eine Aufnahme mit Erhebungen aufweist, welche in eine Oberfläche eines montierten Einlegeteils eingreifen.

In der DE 102 28 872 B4 ist ein Regulierventil für einen Türschließer offenbart, der aus einem Grundkörper und einem Regulierabschnitt besteht. Am Grundkörper befindet sich zur Regulierung des Regulierventils ein Gewinde, das in einer Bohrung des Türschließers eindrehbar ist. Der Regulierabschnitt ist hierbei hülsenartig ausgeführt und über eine Kugelgelenkverbindung mit dem Grundkörper verbunden. Um ein ungewolltes Verdrehen des Regulierventils, insbesondere des Regulierabschnittes, zu verhindern, ist eine am Regulierabschnitt angeordnete Verdrehsicherung vorgesehen, die als Ansatz oder Vorsprung ausgebildet ist. Dieser Ansatz ist in einer Nut innerhalb des Gehäuses des Türschließers längsbeweglich geführt.

Es ist Aufgabe der vorliegenden Erfindung, ein Regulierventil der eingangs beschriebenen Art zu schaffen, das einfach gestaltet ist, wobei ein ungewolltes, eigenständiges Verstellen des Regulierventils während des Betriebes ausgeschlossen ist.

Zur Lösung dieser Aufgabe wird ein Regulierventil mit den Merkmalen des Anspruches 1 vorgeschlagen. In den abhängigen Ansprüchen sind bevorzugte Weiterbildungen ausgeführt.

Dazu ist erfindungsgemäß vorgesehen, in einer Aufnahme, in der ein Einlegeteil montiert wird, mindestens eine Erhebung vorzusehen, wobei die Erhebung in dem in eine Oberfläche eines Einlegeteils eingreifenden Abschnitt kerbförmig ausgeführt ist. Damit kann der erhabene Abschnitt in die Oberfläche eines Einlegeteils eingreifen und als eine Art Mitnehmer für das Einlegeteil fungieren.

Dadurch wird eine klemmende und dichtende Wirkung auch bei axialer Drehbewegung erzielt. Weiterhin wird durch die Klemmwirkung ein unbeabsichtigtes, eigenständiges Lösen oder Verdrehen des Regulierventils vermieden.

Von besonderem Vorteil ist, dass das Einlegeteil elastisch verformbar ist. Hierdurch kann die Erhebung auf leichte Art in eine Oberfläche eines Einlegeteils eingreifen. Ebenso können Toleranzfelder überbrückt werden.

Weiterhin von Vorteil ist, dass das Einlegeteil mit der Bohrung oder dem Innengewinde des Türschließers dichtend zusammenwirkt. Hierdurch wird die erforderliche Dichtfunktion umgesetzt.

Eine weitere Verbesserung wird dadurch erzielt, dass die Erhebung, welche in eine Oberfläche eines montierten Einlegeteils derart eingreift, um bei einer axialen Drehbewegung des Regulierventils das Einlegeteil in Drehrichtung zu bewegen, wobei das Einlegeteil mit der Bohrung oder dem Innengewinde des Türschließers klemmend, sowie mit einem Reibmoment versehen, zusammenwirkt. Der Außendurchmesser des Einlegeteils weist einen größeren Durchmesser auf als die Bohrung oder das Innengewinde des Türschließers. Hierdurch erhöht sich das Reibmoment des Einlegeteils an der Bohrung oder an dem Innengewinde des Türschließers.

Selbstverständlich können in der Aufnahme mehrere Erhebungen vorhanden sein. Es ist ebenfalls denkbar, dass Erhebungen vorhanden sind, die innerhalb der Aufnahme an gegenüberliegenden Flächen angeordnet sind.

Zur Veranschaulichung der Lösung sind nachfolgende Figuren beigefügt.

Es zeigen:
- Figur 1:: das erfindungsgemäße Regulierventil in perspektivischer An- sicht,
- Figur 2:: das erfindungsgemäße Regulierventil aus Figur 1 in einer Seitenansicht,
- Figur 3:: eine Detailansicht des Regulierventils aus Figur 1,
- Figur 4:: das erfindungsgemäße Regulierventil aus Figur 1 mit einem montierten Einlegeteil in einer Seitenansicht.

Figur 1 zeigt ein Regulierventil 1, welches für einen hydraulischen Türschließer vorgesehen ist. Hierbei kann es sich um diverse Türschließer handeln, die beispielsweise mit einer Kurvenexzenterscheibe gemäß DE 103 61 085 A1 oder mit einer Zahnstange gemäß DE 199 01 234 C1 betreibbar sind. Das Regulierventil 1 besteht aus einem Regulierabschnitt 2 sowie einem Grundkörper 2a. An einem Ende des Regulierventils 1 befindet sich der Regulierabschnitt 2 und dem Regulierabschnitt 2 gegenüberliegendem Ende ein Betätigungsabschnitt 7. Zwischen diesen Enden befindet sich ein Gewinde 3 sowie eine Aufnahme 4, welche Erhebungen 6 aufweist.

Figur 2 zeigt das Regulierventil 1 in einer Seitenansicht. Im Abschnitt der Aufnahme 4 befinden sich Erhebungen 6 sowie auf der gegenüberliegenden Seite der Erhebungen 6 innerhalb der Aufnahme 4 eine Anlagefläche 5. An einem Ende des Regulierventils 1 (hier auf der linken Seite der Darstellung) weist das Regulierventil 1 einen Betätigungsabschnitt 7 auf.

Figur 3 zeigt eine Detailansicht aus Figur 1, bei der innerhalb der Aufnahme 4 Erhebungen 6 dargestellt sind.

Figur 4 zeigt das Regulierventil 1 mit einem montierten Einlegeteil 8 in einer Seitenansicht. Die Erhebungen 6 wirken gegen eine Seite des Einlegeteils 8 und drücken das Einlegeteil 8 gegen die auf der gegenüberliegenden Seite der Erhebungen 6 befindliche Anlagefläche 5.

### Bezugszeichenliste

- 1: Regulierventil
- 2: Regulierabschnitt
- 2a: Grundkörper
- 3: Gewinde
- 4: Aufnahme
- 5: Anlagefläche
- 6: Erhebung
- 7: Betätigungsabschnitt
- 8: Einlegeteil

## Patentansprüche

1. Regulierventil (1), das insbesondere in eine mit einem Innengewinde ausgeführte Bohrung eines hydraulischen Türschließers befestigbar ist, mit einem Grundkörper (2a), an den sich ein Regulierabschnitt (2) anschließt, und einem am Grundkörper (2a) befindliches Gewinde (3), welches in das Innengewinde der Bohrung eines hydraulischen Türschließers eingeschraubt wird, **dadurch gekennzeichnet, dass** in einer Aufnahme (4) für ein Einlegeteil (8) mindestens eine Erhebung (6) vorhanden ist, wobei die Erhebung (6) in dem in die Oberfläche des Einlegeteils (8) eingreifenden Abschnitt kerbförmig ausgebildet ist.

2. Regulierventil (1) nach Anspruch 1, **dadurch gekennzeichnet, dass** das Einlegeteil (8) elastisch verformbar ist.

3. Regulierventil (1) nach Anspruch 1, **dadurch gekennzeichnet, dass** das Einlegeteil (8) mit der Bohrung oder dem Innengewinde des Türschließers dichtend zusammenwirkt.

4. Regulierventil (1) nach Anspruch 1, **dadurch gekennzeichnet, dass** die Erhebung (6), welche in eine Oberfläche eines Einlegeteils (8) derart eingreift, bei einer axialen Drehbewegung des Regulierventils (1) das Einlegeteil (8) in Drehrichtung bewegt wird, wobei das Einlegeteil (8) mit der Bohrung oder dem Innengewinde des Türschließers klemmend zusammenwirkt.

## Claims

1. A regulating valve (1), which in particular is attachable in a bore, executed with a female thread, of a hydraulic door closer, which valve has a body (2a), which is adjoined by a regulating section (2), and has a thread (3), which is located at the body (2a) and screwed into the female thread of the bore of a hydraulic door closer, **characterized in that** at least one prominence (6) is provided in a reception (4) for an insert part (8), the prominence (6) being executed in a notch-shape in the section engaging in the surface of the insert part (8).

2. A regulating valve (1) according to claim 1, **characterized in that** the insert part (8) is elastically deformable.

3. A regulating valve (1) according to claim 1, **characterized in that** the insert part (8) cooperates with the bore or the female thread of the door closer in a sealing manner.

4. A regulating valve (1) according to claim 1, **characterized in that** the prominence (6)
engages in a surface of an insert part (8) such that, during an axial rotational movement of the regulating valve (1), the insert part (8) is moved in rotational direction, the insert part (8) cooperating with the bore or with the female thread of the door closer in a clamping manner.

## Revendications

1. Vanne de réglage (1), qui peut être fixée en particulier dans une forure d'un ferme-porte hydraulique aménagée avec un taraudage, comprenant un corps (2a), auquel s'ajoute une partie de réglage (2), et un filetage (3), qui se trouve au corps (2a) et se visse dans le taraudage de la forure d'un ferme-porte hydraulique, **caractérisée en ce qu'**au moins une élévation (6) se trouve dans une réception (4) pour une pièce d'insertion (8), l'élévation (6) étant aménagée comme une encoche dans la partie qui s'engage dans la surface de la pièce d'insertion (8).

2. Vanne de réglage (1) selon la revendication 1, **caractérisée en ce que** la pièce d'insertion (8) peut se déformer élastiquement.

3. Vanne de réglage (1) selon la revendication 1, **caractérisée en ce que** la pièce d'insertion (8) coopère de façon étanche avec la forure ou avec le taraudage du ferme-porte.

4. Vanne de réglage (1) selon la revendication 1, **caractérisée en ce que** l'élévation (6) s'engage dans une surface d'une pièce d'insertion (8) de telle façon que, lors d'un mouvement axial rotatif de la vanne de réglage (1), la pièce d'insertion (8) est bougée dans la direction de rotation, la pièce d'insertion (8) coopérant avec la forure ou le taraudage du ferme-porte en les serrant.
